# EUROPÄISCHE PATENTSCHRIFT

(11) **EP 1 321 843 B1**
(45) Veröffentlichungstag und Bekanntmachung des Hinweises auf die Patenterteilung: **14.12.2005**
(21) Anmeldenummer: 02102824.6
(22) Anmeldetag: 19.12.2002
(51) Int. Cl.: G05F 3/26, H01L 29/78

(54) **Stromquellenschaltung**
Current source circuit
Circuit de source de courant

(30) Priorität: 21.12.2001 DE 10163633
(43) Veröffentlichungstag der Anmeldung: 25.06.2003
(73) Patentinhaber: Philips Intellectual Property & Standards GmbH, 20099 Hamburg (DE); Koninklijke Philips Electronics N.V., 5621 BA Eindhoven (NL)
(72) Erfinder: Rudolph, Jochen, Postfach 50 04 42, 52088 Aachen (DE)
(74) Vertreter: Volmer, Georg

(56) Entgegenhaltungen:
- EP-A- 0 403 195
- US-A- 4 199 733
- US-A- 5 612 614
- US-A- 5 847 556

## Beschreibung

Die Erfindung betrifft eine Stromquellenschaltung, bei welcher ein erster und ein zweiter MOS-Feldeffekttransistor eine Stromspiegelschaltung bilden, wobei dem ersten MOS-Feldeffekttransistor über einen in Kaskode geschalteten dritten MOS-Feldeffekttransistor ein Referenzstrom zuführbar ist und die Drain-Elektrode eines mit dem zweiten MOS-Feldeffekttransistor in Kaskode geschalteten vierten MOS-Feldeffekttransistors einen Ausgang bildet.

Für verschiedene schaltungstechnische Zwecke werden Stromquellen benötigt, die eine möglichst hohe Ausgangsimpedanz aufweisen sollten. Je höher die Ausgangsimpedanz, desto geringer ist die Abhängigkeit des Ausgangsstroms von der anliegenden Spannung.

Eine einfache Stromspiegelschaltung besteht aus zwei Transistoren, insbesondere MOS-Feldeffekttransistoren, deren Source- und Gate-Elektroden jeweils miteinander verbunden sind. Ferner sind die Gate-Elektrode und die Drain-Elektrode des einen Transistors miteinander verbunden und werden von einem Referenzstrom beaufschlagt. Der Drain-Elek trode des anderen MOS-Feldeffekttransistors kann dann der gewünschte Ausgangsstrom entnommen werden. Dieser ist jedoch von der am anderen MOS-Feldeffekttransistor - im folgenden auch Ausgangstransistor genannt - anliegenden Spannung abhängig, da dessen Parameter spannungsabhängig sind.

Eine Verminderung dieser Abhängigkeiten ist mit Kaskode-Schaltungen möglich, wie sie beispielsweise in US 5,844,434 dargestellt sind. Zur weiteren Stabilisierung des Stroms ist es beispielsweise aus JP 0060061859 AA bekanntgeworden, die Source-Elektrode des Ausgangstransistors durch Steuerung der Gate-Elektrode auf konstantes Potential zu regeln. Damit wird die Ausgangsimpedanz gegenüber einer einfachen Kaskode-Schaltung um die Schleifenverstärkung erhöht.

Weiterhin ist aus dem nächstliegenden Stand der Technik US5612614, US5847556 und EP0403195 bekannt, dass in einer solchen Stromquellenanordnung die Source-Elektroden eines dritten und eines vierten MOS-Feldeffektransistors an Eingänge eines Regelverstärkers angeschlossen sind, dessen Ausgang mit der Gate-Elektrode des vierten MOS-Feldeffektransistor verbunden ist. Aus US4199733 ist es weiterhin bekannt in einer Stromspiegelschaltung als Spiegeltransistoren Extended-Drain-Mos Feldeffektransistoren zu verwenden. Diese hohe Ausgangsimpedanz steht bei Realisierung in einem Sub-micron-Prozess jedoch nur in einem begrenzten Ausgangsspannungsbereich zur Verfügung. Bei höheren Ausgangsspannungen fließt aufgrund des Hot-carrier-Effekts ein Substratstrom direkt vom Drain des Kaskode-Transistors zum Substrat. Dieser Substratstrom wird durch die Regelung nicht beeinflußt und führt zu einer drastischen Verringerung der Ausgangsimpedanz. Selbst durch höhere Kanallänge des Ausgangstransistors läßt sich die Reduktion der Ausgangsimpedanz nur geringfügig kompensieren.

Aufgabe der Erfindung ist es, eine Stromquellenschaltung anzugeben, die in einem großen Ausgangsspannungsbereich eine hohe Ausgangsimpedanz aufweist.

Diese Aufgabe wird erfindungsgemäß dadurch gelöst, dass dass die Drain-Elektrode und die Gate-Elektrode des vierten MOS-Feldeffekttransistors über einen weiteren MOS-Feldeffekttransistor miteinander verbunden sind, dessen Gate-Elektrode mit einer Betriebsspannung für die Schaltung beaufschlagt ist.

Da die eingangs genannten Probleme bei n-Kanal-MOS-Feldeffekttransistoren wesentlich gravierender auftreten, ist eine Ausgestaltung der Erfindung derart besonders vorteilhaft, dass der Extended-drain-MOS-Feldeffekttransistor ein Extended-drain-n-well-MOS-Feldeffekttransistor ist und dass der weitere MOS-Feldeffekttransistor ein p-Kanal-MOS-Feldeffekttransistor ist.

Die erfindungsgemäße Stromquellenschaltung weist den Vorteil einer hohen Ausgangsimpedanz über einen sehr großen Ausgangsspannungsbereich auf, wobei die Ausgangsspannung die für diese Technologie zulässige Betriebsspannung überschreiten kann. Zum Erreichen dieser Eigenschaften werden keine zusätzlichen Maskenschritte für spezielle Hochvolttransistoren benötigt. Ferner kann die erfindungsgemäße Stromquellenschaltung auch bei einer Ausgangsspannung betrieben werden, die höher als die Betriebsspannung der übrigen Schaltung ist. Außerdem weist die erfindungsgemäße Stromquellenschaltung eine hohe Genauigkeit des Stromspiegelverhältnisses im Betriebsspannungs-, Ausgangsspannungs- und Temperaturbereich auf.

Die erfindungsgemäße Stromquellenschaltung dient als Stromspiegel, wenn der Referenzstrom von außen zugeführt wird. Mit einer internen Referenzstromquelle stellt die erfindungsgemäße Stromquellenschaltung auch eine hochgenaue Stromquelle dar.

Neben der hohen Ausgangsimpedanz in einem großen Ausgangsspannungsbereich weist die erfindungsgemäße Stromquellenschaltung den Vorteil auf, dass sie im Gegensatz zu anderen bekannten Schaltungen nicht zerstört wird, wenn am Ausgangstransistor eine Spannung anliegt, während die Schaltung selbst, also der Regelverstärker und weitere Schaltungselemente noch nicht mit einer Betriebsspannung versorgt werden. Schließlich hat die erfindungsgemäße Stromquellenschaltung den Vorteil, dass sie in hochintegrierten Standard-CMOS-Technologien einsetzbar ist. Durch die Vermeidung des Hot-carrier-Effekts bei hohen Ausgangsspannungen erhöht sich außerdem die Lebensdauer der Stromquellenschal tung.

Eine vorteilhafte Ausgestaltung der erfindungsgemäßen Stromquellenschaltung besteht darin, dass mit dem weiteren MOS-Feldeffekttransistor mindestens ein als Diode geschalteter MOS-Feldeffekttransistor in Reihe geschaltet ist.

Eine andere vorteilhafte Ausgestaltung ist derart ausgebildet, dass der Ausgang des Regelverstärkers über einen Widerstand mit der Gate-Elektrode des vierten MOS-Feldeffekttransistors verbunden ist, wobei vorzugsweise vorgesehen ist, dass der Regelverstärker von einem Operational-transconductance-amplifier gebildet ist. Bei dieser Ausgestaltung wird vermieden, dass für den Fall einer Spannung am Ausgangstransistor, die höher als die Betriebsspannung ist, der von dem weiteren MOS-Feldeffekttransistor zur Gate-Elektrode geleitete Strom durch ausgangsseitig im Regelverstärker befindliche Dioden kurzgeschlossen wird.

Extended-drain-MOS-Feldeffekttransistoren, die auch lightly doped drain n-well transistor oder lightly doped drift region transistor genannt werden, sind beispielsweise beschrieben in: Y.Q. Li, C.A.T. Salama, M. Seufert, M. King "Submicron BiCMOS compatible highvoltage MOS transistors", ISPSD Proc., 1994, pp. 355-359.

Ein Ausführungsbeispiel der Erfindung ist in der Zeichnung dargestellt und in der nachfolgenden Beschreibung näher erläutert. Dabei sind - von näher angegebenen Ausnahmen abgesehen, die Transistoren als n-Kanal-MOS-Feldeffekttransistoren ausgebildet.

Ein erster MOS-Feldeffekttransistor 1 und ein zweiter MOS-Feldeffekttransistor 2 stellen den eigentlichen Stromspiegel dar, dem über einen Eingang 5 ein Referenzstrom Iin zugeführt werden kann. Eine Stromspiegelschaltung ist an sich bekannt und braucht im Zusammenhang mit der vorliegenden Erfindung nicht näher erläutert zu werden. Es sei jedoch kurz erwähnt, dass der dem Ausgang 6 entnehmbare Strom Iout in einem durch Transistorgeometrien bestimmten Verhältnis zum Referenzstrom Iin steht. Um die Wirkung verschieden hoher Spannungen am Eingang 5 und am Ausgang 6 zu vermindern, ist ein dritter Transistor 3 mit einer bei 14 zugeführten Vorspannung und ein vierter Transistor dem ersten und zweiten Transistor jeweils in Kaskode zugeschaltet, wobei der MOS-Feldeffekttransistor 4 im folgenden auch Ausgangstransistor genannt wird. Außerdem werden in einem OTA (Operational-transconductance-amplifier) 7 die beiden Source-Spannungen der Kaskode-Transistoren 3, 4 miteinander verglichen, wodurch ein Steuersignal entsteht, das über einen Widerstand 8 der Gate-Elektrode des Ausgangstransistors 4 zugeführt wird. Zur Dämpfung der Schwingneigung der Regelschleife ist ein MOS-Feldeffekttransistor 9 als Kapazität zwischen den Ausgang des OTA 7 und Massepotential geschaltet.

Der Trend moderner CMOS-Technologien geht zu weiterer Verringerung der Transistorabmessungen und Verringerung der Gate-oxide-Dicke der Transistoren. Damit verbunden ist eine Reduzierung der Versorgungsspannung solcher in Deep-submicron-Technologie gefertigter Chips. In bestimmten Applikationen, wie zum Beispiel Interface mit Chips höherer Versorgungsspannung oder Ansteuerung von Leistungstreibern, ist es erforderlich, dass die Ausgangsstufe eine höhere Spannung als die eigene, für diese Technologie zulässige Versorgungsspannung annehmen kann. Für solche "High-voltage"-Applikationen stellt dabei die Lebensdauer der in der Ausgangsstufe zum Einsatz kommenden Transistoren das Hauptproblem dar.
Durch den Einsatz eines Extended-drain-Transistors wird bei geeigneter Dimensionierung der n-Well-drift-region eine hohe Lebensdauer bis zur maximalen Ausgangsspannung erzielt. Ein Gate-oxide-breakdown wird unter allen Bedingungen durch die Transistorkombination 10, 11, 12 verhindert.

In Schaltungssystemen mit unterschiedlichen Spannungsversorgungen kann es vorkommen, dass die Spannungsversorgung nach dem Starten bereits den maximalen Spannungswert erreicht hat, eine andere Spannungsversorgung aber noch nicht vorhanden ist. Für diesen Betriebszustand ist ein sogenannter Fail-save-mode erforderlich. Bei dem dargestellten Ausführungsbeispiel schützt die Reihenschaltung aus einem p-Kanal-MOS-Feldeffekttransistor 10 und den beiden als Dioden geschalteten n- bzw. p-Kanal-MOS-Feldeffekttransistoren 11 und 12 den Ausgangstransistor 4 für den Fall, dass eine Spannung am Ausgang 6 bereits anliegt, während die bei 13 zugeführte Betriebsspannung (noch) nicht vorhanden ist. Der Transistor 10 erhält dabei als Gate-Potential 0V und schaltet über die MOS-Feldeffekttransistoren 11, 12 die Gate-drain-Spannung des Ausgangstransistors 4 auf einen Wert, der unter der Gate-oxide-Durchbruchsspannung liegt. Dabei dient der Widerstand 8 zur Entkopplung des OTA-Ausgangs. Nach dem Aufstarten der Betriebsspannung bei 13 schaltet der MOS-Feldeffekttransistor 10 ab, so dass die Funktion der Kaskode-Regelung nicht mehr beeinflußt wird.

## Patentansprüche

1. Stromquellenschaltung, bei welcher ein erster und ein zweiter MOS-Feldeffekttransistor eine Stromspiegelschaltung bilden, wobei dem ersten MOS-Feldeffekttransistor über einen in Kaskode geschalteten dritten MOS-Feldeffekttransistor ein Referenzstrom zuführbar ist, die Drain-Elektrode eines mit dem zweiten MOS-Feldeffekttransistor in Kaskode geschalteten vierten MOS-Feldeffekttransistors einen Ausgang bildet, und
dass die Source-Elektroden des dritten (3) und des vierten (4) MOS-Feldeffekttransistors an Eingänge eines Regelverstärkers (7) angeschlossen sind, dessen Ausgang mit der Gate-Elektrode des vierten MOS-Feldeffekttransistors (4) verbunden ist, **dadurch gekennzeichnet dass** der vierte MOS-Feldeffekttransistor (4) ein Extended-drain-MOS-Feldeffekttransistor ist und dass die Drain-Elektrode und die Gate-Elektrode des vierten MOS-Feldeffekttransistors (4) über einen weiteren MOS-Feldeffekttransistor (10) miteinander verbunden sind, dessen Gate-Elektrode mit einer Betriebsspannung für die Schaltung beaufschlagt ist.

2. Stromquellenschaltung nach Anspruch 1,
**dadurch gekennzeichnet,**
**dass** der Extended-drain-MOS-Feldeffekttransistor ein Extended-drain-n-well-MOS-Feldeffekttransistor (4) ist und dass der weitere MOS-Feldeffekttransistor ein p-Kanal-MOS-Feldeffekttransistor (10) ist.

3. Stromquellenschaltung nach Anspruch 2,
**dadurch gekennzeichnet,**
**dass** mit dem weiteren MOS-Feldeffekttransistor (10) mindestens ein als Diode geschalteter MOS-Feldeffekttransistor (11, 12) in Reihe geschaltet ist.

4. Stromquellenschaltung nach einem der vorhergehenden Ansprüche,
**dadurch gekennzeichnet,**
**dass** der Ausgang des Regelverstärkers (7) über einen Widerstand (8) mit der Gate-Elektrode des vierten MOS-Feldeffekttransistors (4) verbunden ist.

5. Stromquellenschaltung nach einem der vorhergehenden Ansprüche,
**dadurch gekennzeichnet,**
**dass** der Regelverstärker von einem Operational-transconductance-amplifier (7) gebildet ist.

## Claims

1. A current-source circuit in which a first and a second MOS field-effect transistor form a current mirror circuit, wherein a reference current can be supplied to the first MOS field-effect transistor via a third MOS field-effect transistor connected in cascode, the drain electrode of a fourth MOS field-effect transistor connected in cascode to the second MOS field-effect transistor forms an output, and the source electrodes of the third (3) and the fourth (4) MOS field-effect transistors are connected to inputs of an automatic gain control amplifier (7), whose output is connected to the gate electrode of the fourth MOS field-effect transistor (4), **characterized in that** the fourth MOS field-effect transistor (4) is an extended-drain MOS field-effect transistor and **in that** the drain electrode and the gate electrode of the fourth MOS field-effect transistor (4) are connected to one another via a further MOS field-effect transistor (10) whose gate electrode is acted on by an operating voltage for the circuit.

2. A current-source circuit as claimed in claim 1, **characterized in that** the extended-drain MOS field-effect transistor is an extended-drain n-well MOS field-effect transistor (4) and **in that** the further MOS field-effect transistor is a p-channel MOS field-effect transistor (10).

3. A current-source circuit as claimed in claim 2, **characterized in that** at least one MOS field-effect transistor (11, 12) connected as a diode is connected in series with the further MOS field-effect transistor (10).

4. A current-source circuit as claimed in any one of the preceding claims, **characterized in that** the output of the automatic gain control amplifier (7) is connected to the gate electrode of the fourth MOS field-effect transistor (4) via a resistor (8).

5. A current-source circuit as claimed in any one of the preceding claims, **characterized in that** the automatic gain control amplifier is formed by an operational transconductance amplifier (7).

## Revendications

1. Circuit de source de courant, un premier et un deuxième transistors à effet de champ MOS formant un circuit de miroir de courant, dans lequel un courant de référence peut être amené au premier transistor à effet de champ MOS par l'intermédiaire d'un troisième transistor à effet de champ monté en cascade, l'électrode de drain d'un quatrième transistor à effet de champ MOS monté en cascade avec le deuxième transistor à effet de champ MIS forme une sortie et les électrodes de source des troisième (3) et quatrième (4) transistors à effet de champ MOS sont raccordées aux entrées d'un amplificateur de réglage (7) dont la sortie est reliée avec l'électrode de grille du quatrième transistor à effet de champ MOS (4), **caractérisé en ce que** le quatrième transistor à effet de champ MOS (4) est un transistor à effet de champ MOS à drain étendu et que l'électrode de drain et l'électrode de grille du quatrième transistor à effet de champ MOS (4) sont reliées par l'intermédiaire d'un transistor à effet de champ (10) supplémentaire dont l'électrode de grille est alimentée en une tension de fonctionnement pour le circuit.

2. Circuit de source de courant selon la revendication 1,
**caractérisé en ce**
**que** le transistor à effet de champ MOS à drain étendu est un transistor à effet de champ MOS à caisson n et drain étendu (4) et que le transistor à effet de champ MOS supplémentaire est un transistor à effet de champ MOS à canal p (10).

3. Circuit de source de courant selon la revendication 2,
**caractérisé en ce**
**qu'**au moins un transistor à effet de champ MOS monté en diode (11, 12) est monté en série avec le transistor à effet de champ MOS (10) supplémentaire.

4. Circuit de source de courant selon l'une des revendications précédentes,
**caractérisé en ce**
**que** la sortie de l'amplificateur de réglage (7) est relié par l'intermédiaire d'une résistance (8) avec l'électrode de grille du quatrième transistor à effet de champ MOS (4).

5. Circuit de source de courant selon l'une des revendications précédentes,
**caractérisé en ce**
**que** l'amplificateur de réglage est formé par un amplificateur à transconductance opérationnel (7).
